# EUROPÄISCHE PATENTSCHRIFT

(11) **EP 3 047 768 B1**
(45) Veröffentlichungstag und Bekanntmachung des Hinweises auf die Patenterteilung: **18.04.2018**
(21) Anmeldenummer: 16152822.9
(22) Anmeldetag: 26.01.2016
(51) Int. Cl.: A47K 3/00

(54) **VERRIEGELUNGSVORRICHTUNG FÜR EINE BADEWANNENTÜR**
LOCKING DEVICE FOR A TUB DOOR
DISPOSITIF DE VERROUILLAGE D'UNE PORTE DE BAIGNOIRE

(30) Priorität: 26.01.2015 DE 202015100347 U
(43) Veröffentlichungstag der Anmeldung: 27.07.2016
(73) Patentinhaber: DURAVIT AG, 78132 Hornberg (DE)
(72) Erfinder: Grießhaber, Albert, 78120 Furtwangen (DE)
(74) Vertreter: Maucher Jenkins Patent- und Rechtsanwälte

(56) Entgegenhaltungen:
- EP-A1- 0 519 510
- EP-A2- 2 342 999
- DE-U1-202013 011 371

## Beschreibung

Die vorliegende Erfindung betrifft eine Badewanne mit einer Verriegelungsvorrichtung, und insbesondere eine Verriegelungsvorrichtung mit einer im Bereich einer Seitenwand der Wanne angeordneten Zugangsöffnung, einer Tür zum Verschließen der Zugangsöffnung, einer Abflussarmatur und einem Bedienelement zur Betätigung der Abflussarmatur.

Grundsätzlich besteht bei Badewannen mit Türen die Gefahr, dass die Arretiervorrichtung bei gefüllter Badewanne gelöst und die Tür geöffnet wird, so dass es zu einem Austreten des Wassers kommen kann. Um dies zu verhindern, ist es beispielsweise bekannt, einen elektrischen Sensor vorzusehen, durch den festgestellt werden kann, ob die Wanne mit Wasser gefüllt ist. Bei gefüllter Wanne bewirkt der Sensor mittels eines elektrischen Stellmotors eine Sperrung der Arretiervorrichtung, so dass ein Öffnen der Tür in diesem Zustand nicht möglich ist.

Andere Ansätze aus dem Stand der Technik sehen anspruchsvolle mechanische Wirkverbindungen zwischen der Verriegelungsvorrichtung und dem Bedienelement des Ablaufes der Wanne vor.

Aus DE 20 2013 011 371 U1 ist beispielsweise eine Badewanne bekannt, umfassend zwei Abläufe, welche fest verschließbar sind, wobei einer der beiden Abläufe eine Verschlussvorrichtung enthält, über welche der zweite Ablauf oder dessen Ablaufstöpsel mit der Tür derart gekoppelt ist, dass der Ablauf nur dann verschlossen werden kann, wenn mittels der Tür die Wanne geschlossen ist.

Aus EP 2 342 999 A2 ist ein Verschluss für eine Badewanne mit einer Tür bekannt, umfassend eine Verriegelungsvorrichtung und einen Ablaufsiphon mit einer Verschlussvorrichtung, welcher sich nur im Verriegelungszustand der Verriegelungsvorrichtung schließen lässt.

Diese Lösungen sind jedoch technisch aufwändig und setzen entweder eine eine elektrische Stromversorgung oder komplizierte mechanische Übertragungsvorrichtungen voraus.

Hiervon ausgehend ist es eine Aufgabe der vorliegenden Erfindung, eine einfache und verschleißarme Vorrichtung zu schaffen, die bewirkt, dass ein Öffnen der Badewannentür im befüllten Zustand nicht ohne Weiteres möglich ist.

Diese Aufgabe wird durch die in Anspruch 1 angegebene Erfindung gelöst. Vorteilhafte Ausgestaltungen sind in den Unteransprüchen angegeben.

Erfindungsgemäß ist eine Verriegelungsvorrichtung geschaffen für eine Badewanne mit einer im Bereich einer Seitenwand der Wanne angeordneten Zugangsöffnung, einer Tür zum Verschließen der Zugangsöffnung, einer Abflussarmatur und einem Bedienelement zur Betätigung der Abflussarmatur, die Verriegelungsvorrichtung umfassend ein Verriegelungselement zum lösbaren Verriegeln der Tür in einer Verschlussstellung, und eine Sperrvorrichtung zum Sperren der Verriegelung, wobei das Verriegelungselement im gesperrten Zustand der Verriegelung nicht lösbar ist, und die Sperrvorrichtung mittels des Bedienelementes zur Betätigung der Abflussarmatur bedienbar ist, wobei das Verriegelungselement durch einen Verriegelungsbolzen gebildet ist, der durch Federkraft in einer Verriegelungsstellung in einer Aussparung in der Tür gehalten ist, und der zur Entriegelung der Tür entgegen der Federkraft entlang eines Verstellweges aus der Aussparung heraus bewegbar ist, und wobei die Sperrvorrichtung ein Sperrelement umfasst, das in dem Verstellweg anordenbar ist, so dass eine Bewegung des Verriegelungsbolzens aus der Aussparung heraus verhindert wird, und das durch Bedienung des Bedienelementes zur Betätigung der Abflussarmatur aus dem Verstellweg heraus bewegbar ist.

Die erfindungsgemäße Sperre der Türverriegelung kann durch einen Benutzer aktiviert oder deaktiviert werden, ohne dass der Benutzer eine zusätzliche Bedienung vornehmen muss. Vielmehr wird die Sperre automatisch dadurch aktiviert oder deaktiviert, dass der Benutzer die Abflussarmatur schließt bzw. öffnet. Dies geschieht auf einfache und benutzerfreundliche Weise durch Bedienung des Bedienelementes zur Betätigung der Abflussarmatur, welches Bedienelement beispielsweise durch einen Drehknopf an der Überlaufarmatur realisiert ist. Ein Öffnen der Tür ist nur dann möglich, nachdem der Benutzer die Abflussarmatur geöffnet hat.

Dabei kann die Sperrvorrichtung einen Bowdenzug umfassen, wobei das Sperrelement durch ein Ende eines Innenzugs des Bowdenzugs gebildet oder mit dem Innenzug des Bowdenzugs verbunden ist. Aufgrund des geringen Platzbedarfs von Bowdenzügen können vorhandene Badewannenkörper ohne wesentliche Anpassung damit ausgestattet werden können.

Dabei hat es sich als zweckmäßig erwiesen, eine Weiche vorzusehen, über die der Bowdenzug mit dem Bedienelement für den Abfluss verbunden ist, wobei über die Weiche zusätzlich eine mechanische Verbindung, insbesondere eine Bowdenzug-Verbindung zwischen dem Bedienelement und der Abflussarmatur hergestellt ist. Gemäß dieser Ausgestaltung wird auf robuste und platzsparende Weise eine mechanische Verbindung von dem Bedienelement sowohl zu der Sperrvorrichtung als auch der Abflussarmatur hergestellt.

Erfindungsgemäß ist weiterhin eine Badewanne geschaffen mit einer im Bereich einer Seitenwand der Wanne angeordneten Zugangsöffnung, einer Tür zum Verschließen der Zugangsöffnung, einer Abflussarmatur und einem Bedienelement zur Betätigung der Abflussarmatur, und einer Verriegelungsvorrichtung mit den vorhergehend beschriebenen Merkmalen.

Nachstehend ist anhand der Zeichnungen ein Ausführungsbeispiel der Erfindung näher beschrieben. Es zeigen in schematisierter Darstellung:
Figur 1 eine Verriegelungsvorrichtung mit deaktivierter Sperre gemäß einer Ausgestaltung der Erfindung;
Figur 2 die Verriegelungsvorrichtung aus Figur 1 mit aktivierter Sperre; und
Figur 3 eine Detailansicht der Verriegelungsvorrichtung aus Figur 1.

Die Figur 1 zeigt eine Verriegelungsvorrichtung 1 für eine Badewannentür nach einer Ausgestaltung der vorliegenden Erfindung. Wie in Figur 3 im Detail gezeigt, umfasst die Verriegelungsvorrichtung 1 ein Verriegelungselement in Form eines Verriegelungsbolzens 2, der in einer Führungsbuchse 3 in einer Seitenwand der Badewanne geführt ist und durch die Kraft einer Druckfeder 4 in Richtung eines Handlaufs 5 der Badewannentür gedrückt wird. Im verriegelten Zustand erstreckt sich der Verriegelungsbolzen 2 durch einen Wannenrand 6 bis in den Handlauf 5, so dass die Badewannentür positioniert und arretiert wird.

In dem Handlauf 5 der Badewannentür ist ein Druckknopf 7 vorgesehen. Durch Drücken des Druckknopfes 7 werden der Verriegelungsbolzen 2 nach unten gedrückt und die Badewannentür entriegelt.

Die Verriegelungsvorrichtung 1 umfasst eine Sperrvorrichtung 8 zum Sperren des Verriegelungsbolzens 2. Im gesperrten Zustand kann der Verriegelungsbolzen 2 nicht wie oben beschrieben durch Drücken des Druckknopfes 7 nach unten verschoben werden, wie nachfolgend beschrieben.

Die Sperrvorrichtung 8 umfasst einen ersten Bowdenzug 9 mit einem Innenzug, der an einem Ende einen Zylinder 10 aufweist. Der Zylinder 10 ist in einem Verbindungsblock 11 geführt, der mit einer Abdeckkappe 12 am unteren Ende der Führungsbuchse 3 verbunden ist. Durch Betätigung des ersten Bowdenzuges 9 ist der Zylinder 10 innerhalb der Abdeckkappe 12 in einer Richtung quer zur Verstellrichtung des Verriegelungsbolzens 2 verschiebbar. Durch Einbringen des Zylinders 10 in den Verstellweg des Verriegelungsbolzens 2 wird dieser gesperrt. Dies ist in Figur 2 gezeigt. In diesem Zustand lässt sich der Verriegelungsbolzen 2 nicht durch Drücken des Druckknopfes 7 nach unten drücken.

Die Figur 1 illustriert den entsperrten Zustand, in welchem der Zylinder 10 zurückgezogen ist und den Verstellweg des Verriegelungsbolzens 2 freigibt. In diesem Zustand können der Verriegelungsbolzen 2 durch Drücken des Druckknopfes nach unten gedrückt und die Badewannentür entriegelt werden.

Die Verrieglungsvorrichtung 1 umfasst weiterhin eine mechanische Weiche 13 zwischen dem ersten Bowdenzug 9 und einem Drehknopf 14 zur Betätigung einer (nicht gezeigten) Ablaufarmatur. Die Weiche 13 ist einerseits über einen zweiten Bowdenzug 15 mit dem Drehknopf 14 und andererseits über den ersten Bowdenzug 9 mit der Sperrvorrichtung 8 und über einen dritten Bowdenzug 16 mit der Ablaufarmatur verbunden. Somit kann durch Bedienung des Drehknopfes 14 sowohl die Ablaufarmatur als auch die Sperrvorrichtung 8 betätigt werden. Insbesondere erfolgt das Deaktivieren der Sperrvorrichtung 8 durch Drehen des Drehknopfes 14 zum Öffnen der Ablaufarmatur. Umgekehrt wird die Sperrvorrichtung 8 durch Verdrehen des Drehknopfes 14 zum Schließen der Ablaufarmatur aktiviert.

### Bezugszeichenliste

1 Verriegelungsvorrichtung
2 Verriegelungsbolzen
3 Führungsbuchse
4 Druckfeder
5 Handlauf
6 Wannenrand
7 Druckknopf
8 Sperrvorrichtung
9 Erster Bowdenzug
10 Zylinder
11 Verbindungsblock
12 Abdeckkappe
13 Weiche
14 Drehknopf
15 Zweiter Bowdenzug
16 Dritter Bowdenzug

## Patentansprüche

1. Badewanne mit einer Verriegelungsvorrichtung (1), die Badewanne umfassend eine im Bereich einer Seitenwand der Wanne angeordneten Zugangsöffnung, eine Tür zum Verschließen der Zugangsöffnung, eine Abflussarmatur und ein Bedienelement (14) zur Betätigung der Abflussarmatur; die Verriegelungsvorrichtung (1) umfassend:
ein Verriegelungselement zum lösbaren Verriegeln der Tür in einer Verschlussstellung; und
eine Sperrvorrichtung (8) zum Sperren der Verriegelung, wobei das Verriegelungselement im gesperrten Zustand der Verriegelung nicht lösbar ist, und die Sperrvorrichtung mittels des Bedienelementes (14) zur Betätigung der Abflussarmatur bedienbar ist, wobei das Verriegelungselement durch einen Verriegelungsbolzen (2) gebildet ist, durch Federkraft in einer Verriegelungsstellung in einer Aussparung in der Tür gehalten ist, und der zur Entriegelung der Tür entgegen der Federkraft entlang eines Verstellweges aus der Aussparung heraus bewegbar ist, und wobei die Sperrvorrichtung (8) ein Sperrelement (10) umfasst, das in dem Verstellweg anordenbar ist, so dass eine Bewegung des Verriegelungsbolzens aus der Aussparung heraus verhindert wird, und das durch Bedienung des Bedienelementes zur Betätigung der Abflussarmatur aus dem Verstellweg heraus bewegt.

2. Badewanne mit einer Verriegelungsvorrichtung (1) nach Anspruch 1, wobei die Sperrvorrichtung (8) einen Bowdenzug (9) umfasst, und das Sperrelement (10) durch ein Ende eines Innenzugs des Bowdenzugs gebildet oder mit dem Innenzug des Bowdenzugs verbunden ist.

3. Badewanne mit einer Verriegelungsvorrichtung (1) nach einem der vorhergehenden Ansprüche, umfassend eine Weiche (13), über die der Bowdenzug (9) mit dem Bedienelement (14) für den Abfluss verbunden ist, und wobei über die Weiche zusätzlich eine mechanische Verbindung, insbesondere eine Bowdenzug-Verbindung (15, 16) zwischen dem Bedienelement und der Abflussarmatur hergestellt ist.

## Claims

1. Bathtub having a locking device (1), the bathtub comprising an access opening arranged in the region of a side wall of the tub, a door for closing the access opening, a drain fitting and an operator control element (14) for actuating the drain fitting; the locking device (1) comprising:
a locking element for releasably locking the door in a closed position; and
an immobilizing device (8) for immobilizing the lock, wherein, in the immobilized state of the lock, the locking element is not releasable, and the immobilizing device is operable by means of the operator control element (14) for actuating the drain fitting, wherein the locking element is formed by a locking bolt (2), is kept in a locked position in a cutout in the door by spring force, and is movable out of the cutout counter to the spring force along an adjustment path in order to unlock the door, and wherein the immobilizing device (8) comprises an immobilizing element (10) which is arrangeable in the adjustment path such that a movement of the locking bolt out of the cutout is prevented, and which moves out of the adjustment path by operation of the operator control element to actuate the drain fitting.

2. Bathtub having a locking device (1) according to Claim 1, wherein the immobilizing device (8) comprises a Bowden cable (9), and the immobilizing element (10) is formed by one end of an inner cable of the Bowden cable or is connected to an inner cable of the Bowden cable.

3. Bathtub having a locking device (1) according to one of the preceding claims, comprising a splitter (13) via which the Bowden cable (9) is connected to the operator control element (14) for the drain, and wherein a mechanical connection, in particular a Bowden-cable connection (15, 16) is established between the operator control element and the drain fitting via the splitter.

## Revendications

1. Baignoire avec un dispositif de verrouillage (1), la baignoire comprenant une ouverture d'accès disposée dans la région d'une paroi latérale de la baignoire, une porte pour la fermeture de l'ouverture d'accès, une armature d'évacuation et un élément de commande (14) pour actionner l'armature d'évacuation; le dispositif de verrouillage (1) comprenant:
un élément de verrouillage pour le verrouillage libérable de la porte dans une position de fermeture; et
un dispositif de blocage (8) pour bloquer le verrouillage, dans lequel l'élément de verrouillage n'est pas libérable dans l'état bloqué du verrouillage, et le dispositif de blocage peut être commandé au moyen de l'élément de commande (14) pour actionner l'armature d'évacuation, dans lequel l'élément de verrouillage est formé par un boulon de verrouillage (2), qui est maintenu par une force de ressort dans une position de verrouillage dans une découpe dans la porte, et qui est déplaçable hors de la découpe le long d'une course de déplacement contre la force de ressort pour le déverrouillage de la porte, et dans lequel le dispositif de blocage (8) comprend un élément de blocage (10), qui peut être disposé dans la course de déplacement, de telle manière qu'un mouvement du boulon de verrouillage hors de la découpe soit empêché, et qui se déplace hors de la course de déplacement par la commande de l'élément de commande pour actionner l'armature d'évacuation.

2. Baignoire avec un dispositif de verrouillage (1) selon la revendication 1, dans laquelle le dispositif de blocage (8) comprend un câble Bowden (9), et l'élément de blocage (10) est formé par une extrémité d'un câble intérieur du câble Bowden ou est relié au câble intérieur du câble Bowden.

3. Baignoire avec un dispositif de verrouillage (1) selon une des revendications précédentes, comprenant un aiguillage (13), par lequel le câble Bowden (9) est relié à l'élément de commande (14) pour l'évacuation, et dans laquelle une liaison mécanique, en particulier une liaison par câble Bowden (15, 16), est en outre établie par l'aiguillage entre l'élément de commande et l'armature d'évacuation.
